# EUROPÄISCHE PATENTSCHRIFT

(11) **EP 0 049 871 B1**
(45) Veröffentlichungstag und Bekanntmachung des Hinweises auf die Patenterteilung: **22.07.1987**
(21) Anmeldenummer: 81108087.8
(22) Anmeldetag: 08.10.1981
(51) Int. Cl.: B63B 3/16, B21D 25/02

(54) **Verfahren zum Bau eines Schiffskörpers, und Vorrichtung zur Herstellung der Schiffskörperprofile**
Procedure for constructing a ship's hull and apparatus for the production of ship hull profiles
Procedure pour la construction d'une coque de bateau et installation pour la fabrication des profiles de coque de bateau

(30) Priorität: 13.10.1980 AT 5074/80
(43) Veröffentlichungstag der Anmeldung: 21.04.1982
(73) Patentinhaber: Austria Metall Aktiengesellschaft, A-5282 Braunau am Inn (AT); Eder, Theodor Dipl.-Ing., AT-2380 Perchtoldsdorf (AT)
(72) Erfinder: Koser, Jaroslav, Dipl.-Ing., A-5282 Braunau a. Inn-Ranshofen (AT); Eder, Theodor, Dipl.-Ing., A-2380 Perchtoldsdorf (AT)
(74) Vertreter: Hain, Leonhard

## Beschreibung

Die Erfindung betrifft ein Verfahren zum Bau eines Schiffskörpers aus plankenartig zusammengesetzten Metall- oder KunststoffProfilen nach dem Oberbegriff des Patentanspruches 1.

Ferner bezieht sich die Erfindung auf eine Vorrichtung zur Verformung der Profile.

Es ist bekannt, für Schiffskörper stranggepreßte Aluminium-Profile mit Nut und Feder gelenkig in Form einer Einschwenkverrastung miteinander zu verbinden, wobei in eine Ausnehmung der Feder eine Dichtungsmasse eingespritzt wird und die Befestigung der Profile an den Spanten durch Vernietung erfolgt. Diese Bauweise eignet sich aber nur für kleinere Boote, da die Profile im vorgebogenen Zustand nicht eingeschwenkt und verbunden werden können, so daß ein nachträgliches Biegen an die Spanten erforderlich ist, das nur bei kleinen Profilen ohne Flanschversteifung als Längsspant möglich ist. Bei einer anderen Bauweise (US-A-3 246 349) werden winkelverstellbare, ineinandergreifende Strangpreßprofile verwendet, die auch profilierte Randflansche zum Anschrauben an die Querspanten aufweisen und durch Zwischenlage von Wasserdichtungen die erforderliche Dichtigkeit erlangen. Diese Profile können infolge ihrer besonderen Formgebung nur in einer bestimmten Stellung in geradem Zustand ineinandergehängt werden, wobei eine ebene Wand entsteht. Ihre Anpassung an eine Schiffskörperform kann erst nach Aufliegen auf dem Querspantenskelett erfolgen, weshalb diese Profile nicht besonders steif ausgeführt werden können. Auch zum Übertragen größerer Zugkräfte ist diese Verbindung nicht geeignet, weshalb diese Bauweise auch nur auf kleinere Boote beschränkt bleiben muß. Es kann auch kein steifer Werkstoff Verwendung finden.

Zum Verformen von Profilen ist eine Maschine bekannt (DE-B-1 053 289), bei der die Profilenden zum Vorrecken eingespannt und hydraulisch gestreckt werden. Ein gegen das gereckte Profil bewegbarer Formklotz besorgt die Biegung bzw. Verformung des Profiles. Es ist jedoch schwierig und aufwendig, mit einem solchen Formklotz ein längeres Profil, wie eine Schiffskörperplanke, in eine gewünschte Form zu biegen.

Der Erfindung liegt daher die Aufgabe zugrunde, ein Verfahren zum Bau eines Schiffskörpers anzugeben, wodurch auch die Herstellung größerer Schiffe, die auch festigkeitsmäßig hohen Anforderungen entsprechen, ermöglicht wird.

Diese Aufgabe wird durch ein Verfahren nach dem Oberbegriff des Patentanspruches 1 erfindungsgemäß durch die Kennzeichnungsmerkmale dieses Patentanspruches gelöst.

Vorteilhafte Verfahren zum Bau eines Schiffskörpers sind in den Ansprüchen 2 bis 12 und eine Vorrichtung zum Verformen der Profile ist in Anspruch 13 beansprucht.

Bei dieser erfindungsgemäßen Bauweise werden die einzelnen, die Beplankung bildenden Profile der gewünschten Rumpfform entsprechend vorgebogen (gesäbelt) und, beginnend vom Schandeckel, in Richtung Kiel aufgebracht und mit den Spanten einzeln verbunden. Die Profile sind so geformt, daß sie durch Verrippung eine große Biegesteifigkeit bei geringen Dicken aufweisen und somit wesentlich zur Gewichtsverminderung beitragen. Weiters ist vorgesehen, daß durch geeignete Maßnahmen, wie Vernutung, die Möglichkeit einer einfachen Abdichtung zwischen den Profilen gegeben ist. Der besondere Vorteil dieser Bauweise ist, daß neben einer Gewichtsersparnis bei großer Festigkeit der Schale lediglich durch die Säbelung eine gewünschte Rumpfform erzeugt werden kann, ohne daß kostspielige Vorrichtungen dafür notwendig sind.

Die Erfindung wird nachfolgend anhand von Ausführungsbeispielen, die auch in der Zeichnung dargestellt sind, näher beschrieben. Es zeigen:
Fig. 1 die Anordnung der Profile in Seitenansicht,
Fig. 2 einen Querschnitt zu Fig. 1,
Fig. 3 einen Schnitt durch eine Profilverbindung mit einer besonderen Ausführungsform der Verschraubung,
Fig. 4 eine Gesamtanordnung in einem Schiffskörper,
Fig. 5 eine Ansicht eines einer Vorbiegung zu unterwerfenden Profiles,
Fig. 6 eine Vorrichtung hierzu und
Fig. 7 eine bevorzugte Profilform für verschiedene Winkeleinstellungen.

Wie man aus der Zeichnung erkennen kann, besteht der Schiffskörper aus einer Reihe nebeneinander angeordneter Profile 1, die zur Bildung der räumlich gekrümmten Schiffsaußenhaut um beide Trägheitsachsen vorgebogen und dann zusammengefügt werden, wobei die Verbindung neben einer eingelegten Dichtung in einer Verschraubung besteht, so daß die einzelnen Profile 1 jederzeit wieder voneinander gelöst und im Reparaturfall ausgetauscht werden können. Die Biegung erfolgt nicht nur um die lange Trägheitsachse, sondern auch um die kurze Achse X, was als Säbelung bezeichnet wird. Zur Verbindung und Erhöhung der Steifigkeit sind die Profile 1 U-, L-oder C-förmig ausgebildet, mit geradem oder leicht gekrümmtem Steg, wobei die Schenkel 2 der Schraub- oder Nietverbindung der nebeneinanderliegenden Profile dienen, während die abgebogenen Enden 3 der Schenkel 2 zur Verbindung mit den ebenfalls U-förmig profilierten Spanten 17 (Fig. 4) dienen. Der Schiffskörper wird zweckmäßig in zwei Hälften ausgeführt, die dann mit dem Kiel 18 und dem Heckteil 19, der ebenfalls ein Profil sein kann, verbunden werden. Diese Verbindung kann durch Schweißen, Kleben, Schrauben oder Nieten hergestellt werden. Die Profile 1 werden vorzugsweise als Aluminium-Strang-Preß-Profile in seewasserbeständiger Aluminium-Magnesium-Legierung hergestellt, können aber auch als extrudierte, glasfaserverstärkte Kunststoffprofile ausgebildet sein. Die Formgebung der Profile 1 kann verschiedenartig sein, wobei auch die Dichtung entsprechend gelöst wird.

Will man sich auf die metallische Dichtung nicht verlassen, so wird zwischen den gabelendenförmigen Schenkeln 5, welche die Rippe 4 aufnehmen (Fig. 3), so viel Raum gelassen, daß eine elastische Dichtungsschnur 10 und eine Klebschicht untergebracht werden können, die, wenn dauerelastisch, auch Verschiebungen infolge Arbeiten des Schiffsrumpfes aufnehmen können, ohne undicht zu werden. Die Abdichtung kann auch durch eine Doppeldichtung vorgenommen werden, die neben der Dichtungsschnur 10 noch eine außen sichtbare dauerelastische Dichtung 12 umfaßt, die in einer nach außen offenen, sich jedoch nach innen verbreiternden schwalbenschwanzförmigen Nut sitzt. Zur Verbindung der beiden Profile weisen beide aneinanderstoßende Profilenden einen Schenkel 2 bzw. 13 auf, wobei im Schenkel 2 des einen Profils eine Schraubnut 15 zur Aufnahme einer Verbindungsschraube 14 vorgesehen ist, welche den Schenkel 13 des Nachbarprofiles durchsetzt. Die Schraube 14 kann als selbstschneidende Schraube ausgebildet sein und die Nut 15 kann in ihren Seitenwandungen Rillen bzw. Rippen zur Verzahnung mit dem Schraubgewinde der Schraube 14 aufweisen. Der Schenkel 2 des einen Profiles 1 weist eine Auflagekante 16 für den Schenkel 13 des Nachbarprofiles auf.

Die Erfindung ist nicht auf die dargestellten Ausführungsbeispiele beschränkt. So kann auch die Rippe 4 an ihrer Außenfläche Rillen zur besseren Verankerung des dauerelastischen Dichtungskittes oder -klebstoffes aufweisen. Als Material für Dichtungsschnüre und Kitte können alle bekannten Dichtungen auf Gummi- oder Kunststoffbasis verwendet werden, wobei auch Silikonmassen nicht ausscheiden.

Anhand der Fig. 4 und den Fig. 1, 2 wird die Säbelung der Profile nachfolgend näher erläutert. Betrachtet man die einzelnen Profile 1, die entsprechend der Bootsform gebogen sind, so sieht man, daß jedes Profil in mehrfacher Hinsicht gebogen sein muß. Gemäß Fig. 5 erfolgt eine Biegung vor allem um die Achse B und jedes Profil ist über seine gesamte Länge in sich verwunden (Torsion C). Alle Profile müssen zusätzlich noch um die Achse X gebogen werden. Dies ergibt sich daraus, daß der Bootskörper an verschiedenen Querschnittsstellen eine verschieden große Bauchigkeit aufweist. Dadurch ergeben sich für die Beplankung mit den Profilen auch verschieden lange Strecken entlang der Spanten, die zu überbrücken sind. Weisen die Profile, wie im vorliegenden Fall, über ihre gesamte Länge stets die gleiche Breite auf, so ist die genannte Biegung um die Achse X notwendig, was als Säbelung bezeichnet wird, wie eingangs erwähnt. Die einzelnen vorgebogenen Profile haben dann ein Aussehen gemäß Fig. 1, wobei die Profile dort in Draufsicht zur Fig. 2 dargestellt sind.

Die erfindungsgemäß vorgesehenen Profile 1 sind um die Achse B relativ leicht zu biegen und gemäß C auch leicht zu verwinden, so daß für diese Biegungen kein Vorbiegen erforderlich ist. Diese Biegungen werden bei der Montage der einzelnen Profile auf die Spanten 17 und beim Zusammenschrauben der einzelnen Profile miteinander erhalten. Ein Verbiegen der Profile um die Achse X, also die Säbelung, ist dabei jedoch nicht möglich. Die Säbelung erfolgt gemäß vorliegender Erfindung in einem vorbereiteten Vorgang. Dabei kann die Säbelungskurve für jedes Profil in einfacher Weise gezeichneten Profilschnitten entnommen werden oder z. B. durch entsprechende Computerprogramme aus den Konstruktionszeichnungen der Jacht errechnet werden. Entsprechend gesäbelte Profile ergeben, nebeneinander an den Spanten 17 befestigt, den Bootskörper, wobei die Kanten der Profile auf Stoß zu liegen kommen, ohne daß die Profile mit Kraft gegeneinander verspannt werden müssen.

Das Vorbiegen der Profile um die X-Achse hat sich in der Praxis als äußerst schwierig erwiesen. Durch die Steifheit der Profile entlang ihrer Breite kommt es beim gewöhnlichen verbiegen zu ungewünschten Verwerfungen, so daß die gewünschte Bootsform nicht erzielt werden kann. Gemäß vorliegender Erfindung müssen die Profile in Längsrichtung mit so starkem Zug gereckt werden, daß das Material der Profile, insbesondere Aluminiumlegierung, zu fließen beginnt und daß dann das Profil durch geeignete formgebende Flemente gebogen wird. In bevorzugter Weise wird dazu ein Wagen verwendet, der auf seiner gesamten Breite entsprechend der Länge der vorzubiegenden Profile Stempel trägt, die der Form entsprechend eingestellt werden können. Fährt man mit diesem Wagen gegen das Profil, so biegen die Stempel das Profil in die entsprechende Form. In Fig. 6 ist eine solche Vorrichtung rein schematisch dargestellt. Das Profil 1 ist an beiden Enden in eine Zugvorrichtung 21 eingespannt und wird bis nahe an die Fließgrenze gereckt. Der in Richtung des Pfeiles 22 verfahrbare Wagen 23 trägt die Stempel 24, die so angeordnet sind, daß deren vordere Spitzen auf einer Linie 25 liegen, die der gewünschten Biegeform bzw. Säbelung für das Profil 1 entspricht. Die Stempel 24 tragen an den vorderen Enden Blattfedern 26, wodurch gewährleistet ist, daß die Druckkraft auf das Profil 1 nicht punktförmig, sondern flächig aufgebracht wird. Wird der Wagen 23 mit den Stempeln während des Reckvorganges gegen das Profil 1 gefahren, so nimmt das Profil 1 eine Biegung gemäß der Linie 25 an, ohne daß es bei dem Biegevorgang zu einer ungewünschten Verwerfung des Profils kommt und ohne daß sich die aufgeprägte Form nach dem Reckvorgang wieder verändert.

Weiters soll im folgenden anhand der Fig. 7 eine besonders bevorzugte Ausführungsform des Profilquerschnitts beschrieben sein. Das in dieser Figur eingezeichnete untere Profil ist zur Gänze dargestellt, wohingegen das obere Profil abgebrochen ist. Das Profil 1 weist der gesamten Länge nach eine Kehle 27 auf, in die ein Kopf 28 des anliegenden Profils eingreifen kann. In der Nähe des Kopfes 28 ist ein Steg 29 vorgesehen, der aus einem ersten bogenförmigen Teil 30 und einem zweiten winkelförmigen Teil 31 besteht. Der bogenförmige Teil 30 hat einen Radius R mit einem Mittelpunkt, der im Kopf 28 liegt. In bestimmten Entfernungen voneinander sind Langlöcher 32 vorgesehen, die der Verschraubung mittels Schrauben 33 mit dem nächst folgenden Profil dienen. Jedes Profil weist auf der Seite der Kehle 27 eine L-förmige Strebe 34 auf, wobei der abgewinkelte untere Schenkel 35 ein Langloch 36 aufweist, das sich in Längsrichtung des Profils 1 erstreckt. An jenen Stellen, an denen sich die Langlöcher 32 und 36 kreuzen, ist eine Verschraubung mittels der Schraube 33 möglich. Die untere Fläche 37 des Schenkels 35 weist ebenfalls den Radius R auf und schmiegt sich an den bogenförmigen Teil 30 des Steges 29 an. Da beim Zusammenbau der Bootsform entsprechend der Winkel zwischen zwei Profilen über die Länge veränderlich ist, muß die Kontaktfläche 37 diese Änderung ermöglichen. Am bogenförmigen Teil 30 ist eine Aufrankung durch feine längslaufende Rillen vorhanden, in welche eine Preßkante 38 und/oder eine gröbere Verzahnung mittels der Anpreßkraft der Verschraubung 33 plastisch verformend eingreift. Dadurch wird ein Verdrehen nach der Verschraubung mechanisch abgesichert. Der abgewinkelte Steg 31 dient zur Befestigung der Profile mit den Bootsspanten und bildet den beim Bootsrumpf aus Festigkeitsgründen erforderlichen Längsspant. Steg 31 und Spant 17 können zylindrisch bombierte Flächen aufweisen, die durch entsprechend geformte Zwischenprofilstücke eine räumliche Anpassung an jede räumliche Winkellage zueinander gestatten.

Das in Fig. 7 dargestellte Profil hat den Vorteil, daß für einen bestimmten Winkelbereich die Profile an die verschiedenen Spantkrümmungen angepaßt werden können. Durch den Fingriff in Kehle 27 ist auch bei gesäbelter, d.h. gekrümmter Eingriffslinie der Zusammenbau möglich. Der den Längsspant bildende Teil 29-31 befindet sich beim Säbeln in der durch die Stempel 24 bzw. Führungen 25 formgesicherten Druckzone. Der gegenüberliegende Teil 34-37 in der beim Biegen freiliegenden Zugzone ist wesentlich kleiner, so daß Verformungen in der Querschnittsebene vermieden werden.

Der zwischen den benachbarten Profilen gebildete Zwischenraum 40 ist zur Aufnahme einer Dichtungsmasse vorgesehen, die insbesondere in die Kehle 27 aufgetragen die Abdichtung unmittelbar an der wasserbenetzten Außenfläche beginnen läßt und Gefahren einer Spaltkorrosion dadurch vermieden werden. Durch die Möglichkeit der Verschraubung erhält der Bootskörper die notwendige und geforderte Festigkeit.

## Patentansprüche

1. Verfahren zum Bau eines Schiffskörpers aus plankenartig zusammengesetzten Metall- oder Kunststoffprofilen (1), deren Randflansche unter Zwischenlage einer Wasserdichtung ineinandergreifen und mit Querspanten verschraubt werden, dadurch gekennzeichnet, daß die Profile (1) zunächst gesäbelt, d.h. um eine oder beide Haupt-Trägheitsachscn entsprechend dem Schiffsquerschnitt reckgebogen und gegebenenfalls um die Längsachse verwunden werden, hierauf die Profile unter gleichzeitigem Ineinanderfügen auf die Spanten aufgebracht und schließlich an ihren nach innen stehenden als Längsspanten dienenden Flanschen (2, 13, 29, 35) miteinander und mit den Spanten verschraubt werden.

2. Verfahren nach Anspruch 1, dadurch gekennzeichnet, daß die Schenkel (2) der Profile (1) Schraubnuten (15) aufweisen.

3. Verfahrem nach Anspruch 1 oder 2, dadurch gekennzeichnet, daß zwischen den Profilen (1) Nuten für eine mehrfache Abdichtung (10,12) vorhanden sind.

4. Verfahren nach Anspruch 3, dadurch gekennzeichnet, daß eine der Nuten von außen zugänglich ist.

5. Verfahren nach einem der Ansprüche 1 bis 4, dadurch gekennzeichnet, daß der Schiffskörper aus zwei Halbschalen besteht, die mit dem Kiel (18) und gegebenenfalls Heckteil (19) verbunden, vorzugsweise verschweißt sind.

6. Verfahren nach einem der Ansprüche 1 bis 5, dadurch gekennzeichnet, daß die Profile (1) an einem Ende einen mit Abstand vom Rand am Steg angesetzten abgewinkelten Flansch (29) aufweisen, wobei das Ende des Steges durch eine Rippe mit kreiszylindrischem Kopf (28) gebildet ist, der in eine entsprechend geformte Kehle (27) am anderen Ende des Nachbarprofils eingreift, wobei neben der Kehle (27) ein im schrägen Winkel nach innen stehender Flansch (34) mit abgewinkeltem Ende (35) mit dem ersten Flansch (29) verschraubt oder vernietet ist.

7. Verfahren nach Anspruch 6, dadurch gekennzeichnet, daß die aneinanderliegenden Kontaktflächen (37) der beiden Flansche (29, 34) kreiszylindrische Form mit dem gleichen Mittelpunkt wie der Kopf (28) bzw. die Kehle (27) aufweisen.

8. Verfahren nach Anspruch 6 oder 7, dadurch gekennzeichnet, daß im Raum (40) zwischen den Flanschen (29, 34) und der Kehle (27) ein Dichtungsmittel angeordnet ist.

9. Verfahren Schiffskörper nach einem der Ansprüche 6 bis 8, dadurch gekennzeichnet, daß zur Einstellung der Winkellage zwischen den Profilen Langlöcher (32) im Flansch (29) vorgesehen sind.

10. Verfahren nach einem der Ansprüche 6 bis 9, dadurch gekennzeichnet, daß die Kontaktflächen (37) der Flansche (29, 34) eine Aufrauhung oder Rillung aufweisen, wobei die eine grob und die andere fein ausgebildet ist.

11. Verfahren nach einem der Ansprüche 6 bis 10, dadurch gekennzeichnet, daß die eine Kontaktfläche (37) eine Endrippe oder einen Sporn (38) zur besseren Verspannung von Kopf (28) und Kehle (27) sowie eine Rutschsicherung aufweist.

12. Verfahren nach einem der Ansprüche 6 bis 11, dadurch gekennzeichnet, daß der unterhalb des Kopfes (28) angesetzte Flansch (29) an seinem Ende (31) abgewinkelt ist und Langlöcher zur Befestigung am Querspant aufweist, wobei vorzugsweise die Kontaktflächen zylindrisch ausgeführt sind, um mit entsprechend geformten Beilagscheiben in jeder Winkellage eine flächige, satte Auflage zu gewährleisten.

13. Vorrichtung zur Verformung der Profile nach dem Verfahren des Anspruches 1, mit einer an den Enden der Profile (1) gelenkig angreifenden Zugeinrichtung zur Streckung der Profile sowie einer in Querrichtung gegen die Profile bewegbaren Einrichtung zum Formen der Profile, dadurch gekennzeichnet, daß die Formeinrichtung von zu den Profilen (1) gerichteten, von einem Wagen (23) abstehenden Stempeln (24) gebildet ist, an deren freien Spitzen Blattfedern (26) vorgesehen sind, die auf einer der gewünschten Biegeform entsprechenden Linie (25) liegen.

## Claims

1. Procedure for constructing a ship's hull consisting of metal or plastic sections (1) assembled in the form of planks whose marginal flanges interlock while a water seal is interposed and are bolted with transverse frames, characterized in that the sections (1) are first being cambered, that means that they are stretch-bent around one or both main axes of inertia according to the ship's cross-section and, in a given case, are twisted around the longitudinal axis, then the sections are simultaneously interlocked and mounted on the transverse frames and finally they are bolted with each other and with the frames at their inwardly directed flanges (2, 13, 29, 35) which serve as longitudinal frames.

2. Procedure according to claim 1, characterized in that the legs (2) of the sections (1) have screw grooves (15).

3. Procedure according to claim 1 or 2, characterized in that between the sections (1) there are grooves for a multiple seal (10, 12).

4. Procedure according to claim 3, characterized in that one of the grooves is accessible from outside.

5. Procedure according to one of the claims 1 to 4, characterized in that the ship's hull consists of two half shells which are connected, preferably welded to the keel (18) and in a given case to the stern (19).

6. Procedure according to one of the claims 1 to 5, characterized in that the sections (1) have at one end a bent flange (29) which is put on the web at a certain distance from the edge, the end of the web being formed by a rib with a circular-cylindrical head (28) which engages within a correspondingly formed recess (27) at the other end of the neighbouring section, a flange (34) which is directed inward forms an oblique angle and has a bent end (35) being bolted or rivetted with the first flange (29) near the recess (27).

7. Procedure according to claim 6, characterized in that the contiguous contact surfaces (37) of the two flanges (29, 34) have a circular-cylindrical form with the same centre as the head (28) or the recess (27).

8. Procedure according to claim 6 or 7, characterized in that a sealing material is provided in the space (40) between the flanges (29, 34) and the recess (27).

9. Procedure according to one of the claims 6 to 8, characterized in that elongated holes (32) are provided in the flange (29) for adjusting the angular position between the sections.

10. Procedure according to one of the claims 6 to 9, characterized in that the contact surfaces (37) of the flanges (29, 34) are roughened or grooved, the one coarsely and the other finely.

11. Procedure according to one of the claims 6 to 10, characterized in that one of the contact surfaces (37) has an end rib or a spur (38) for an improved bracing of the head (28) and the recess (27) as well as an antiskid device.

12. Procedure according to one of the claims 6 to 11, characterized in that the flange (29) which is mounted under the head (28) has a bent end (31) and elongated holes for being mounted on the transverse frame, the contact surfaces being preferably cylindrical to guarantee together with correspondingly formed lock washers a plane, closely fitting support in every angular position.

13. Apparatus for deforming the sections according to the procedure of claim 1, having a drawing equipment articulatedly acting upon the ends of the sections (1) for stretching the sections and a device for forming the sections which can be moved transversely to the sections, characterized in that the forming device is provided with pistons (24) which are directed towards the sections and project from a carriage (23), the free ends of the pistons being provided with leaf springs (26) which are situated on a line (25) that corresponds to the desired form of bending.

## Revendications

1. Procédé de construction d'une coque de bateau au moyen de profilés (1) métalliques ou en matière plastique assemblés à la façon de virures de bordages, dont les rebords ou ailes sont mutuellement imbriqués avec interposition d'un calfatage d'étanchéité à l'eau et sont vissés à des couples transversaux, caractérisé en ce que les profilés (1) sont tout d'abord cintrés en forme de sabres, c'est-à-dire cintrés par étirage sur l'un des deux axes d'inertie principaux, ou sur les deux, et sont éventuellement gauchis sur leur axe longitudinal conformément à la section droite du bateau, puis sont simultanément posés sur les couples et emboîtés les uns dans les autres, et enfin vissés les uns aux autres et aux couples sur leurs ailes ou nervures (2,13,19,35) orientées vers l'intérieur et servant de couples longitudinaux.

2. Procédé selon la revendication 1, caractérisé en ce que les ailes (2) des profilés comportent des rainures (15) de vissage.

3. Procédé selon les revendications 1 ou 2, caractérisé en ce que des gorges ou rainures destinées à des matières de calfatage multiple (10,12) sont ménagées entre les profilés (1).

4. Procédé selon la revendication 3, caractérisé en ce que l'une des rainures est accessible de l'extérieur.

5. Procédé selon l'une des revendications 1 à 4, caractérisé en ce que la coque est composée de deux moitiés, qui sont reliées, avantageusement soudées, à la quille (18) et éventuellement à la poupe (19).

6. Procédé selon l'une des revendications 1 à 5, caractérisé en ce que les profilés (1) comportent d'un côté, à une certaine distance de leur bord, un rebord coudé (29) rattaché à leur âme, l'extrémité de cette âme étant formée par une nervure à tête cylindrique (28) qui s'emmanche dans un décrochement (27) de forme correspondante de l'autre extrémité du profilé voisin, une nervure (34) qui est orientée vers l'intérieur sous un angle aigu et qui présente une extrémité coudée (35) étant vissée ou soudée au premier rebord (29).

7. Procédé selon la revendication 6, caractérisé en ce que les surfaces de contact contiguës (37) des deux rebords ou nervures (29, 34) ont une forme cylindrique circulaire ayant le même centre que la tête (28) ou le décrochement (27), respectivement.

8. Procédé selon les revendications 6 ou 7, caractérisé en ce qu'une matière de calfatage est disposée dans le vide (40) ménagé entre les nervures (29, 34) et le décrochement (27).

9. Procédé selon l'une des revendications 6 à 8, caractérisé en ce que des boutonnières (32) sont formées dans le rebord (29) afin de permettre d'ajuster les orientations angulaires respectives des profilés.

10. Procédé selon l'une des revendications 6 à 9, caractérisé en ce que les surfaces (37) de contact des nervures ou rebords (29, 34) sont rugueuses ou cannelées, l'une grossièrement et l'autre finement.

11. Procédé selon l'une des revendications 6 à 10, caractérisé en ce que l'une des surfaces (37) de contact comporte une nervure d'extrémité ou un éperon (38) destiné à mieux solidariser la tête (28) et le décrochement (27) et à les empêche de glisser.

12. Procédé selon l'une des revendications 6 à 11, caractérisé en ce que le rebord (29) forme en-dessous de la tête (28) est coudé à son extrémité (31) et comporte des boutonnières (36) de fixation à un couple transversal, les surfaces de contact étant avantageusement cylindriques afin d'assurer dans toute orientation angulaire respective une application plane et correcte avec des rondelles ou plaquettes de calage de forme correspondante.

13. Dispositif de façonnage des profilés selon le procédé de la revendication 1, comportant un dispositif de traction en prise articulée avec les extrémités du profilé (1) dans le but de l'étirer, ainsi qu'un dispositif destiné à façonner ce profilé, pouvant avancer perpendiculairement contre ce dernier, caractérisé en ce que ce dispositif est formé par des poinçons (24) qui font saillie d'un chariot (23), sont orientés vers le profilé et aux extrémités desquels sont disposées de lamelles élastiques (26) qui se trouvent sur une ligne (25) correspondant à la forme cintrée désirée.
